# FASCICULE DE BREVET EUROPEEN

(11) **EP 4 606 984 B1**
(45) Date de publication et mention de la délivrance du brevet: **05.08.2026**
(21) Numéro de dépôt: 24315050.5
(22) Date de dépôt: 20.02.2024
(51) Int. Cl.: E06B 9/17, E06B 9/323, E04G 25/06

(54) **DISPOSITIF D'AIDE AU MONTAGE D'UN ÉLÉMENT DE BÂTIMENT, EN PARTICULIER D'AIDE AU MONTAGE D'UN VOLET ROULANT**
HILFSVORRICHTUNG ZUR MONTAGE EINES GEBÄUDEELEMENTS, INSBESONDERE ZUR UNTERSTÜTZUNG DER MONTAGE EINES ROLLLADENS
DEVICE FOR ASSISTING THE MOUNTING OF A BUILDING ELEMENT, IN PARTICULAR FOR ASSISTING THE MOUNTING OF A ROLLER SHUTTER

(43) Date de publication de la demande: 27.08.2025
(73) Titulaire: MACC, 86104 Chatellerault Cedex (FR)
(72) Inventeur: Cupif, Bertrand, 86104 Chatellerault Cedex (FR); Bordier, Yoann, 86104 Chatellerault Cedex (FR)

(56) Documents cités:
- WO-A1-2015/048513
- DE-U1- 202021 104 311

## Description

L'invention concerne un dispositif d'aide au soutien provisoire et/ou au montage d'un élément de bâtiment, en particulier d'aide au montage d'un volet roulant.

L'invention sera plus particulièrement décrite quant à un dispositif pour aider au montage d'un volet roulant, sans toutefois y être limitée. Elle peut s'appliquer à tout élément de construction ou de rénovation de forme notamment longitudinale à soutenir provisoirement dans un plan horizontal. On connaît déjà des documents DE202021104311A1 et WO2015048513A1, qui décrivent chacun un dispositif selon le préambule de la revendication 1.

Aujourd'hui, le montage d'un volet roulant, d'un store, etc., nécessite deux installateurs car l'élément est lourd et qu'il doit être porté à bout de bras.

L'invention a donc pour but de proposer un dispositif d'aide au soutien provisoire et/ou au montage d'un élément de bâtiment destiné à être positionné horizontalement, qui permette une installation dudit élément, facile et sécuritaire, et puisse être mise en œuvre par une seule personne en toute autonomie. En outre, le dispositif doit avantageusement être simple de fonctionnement, peu encombrant et aisément transportable.

Selon l'invention, le dispositif d'aide au soutien provisoire et/ou au montage d'un élément de bâtiment, est conforme à la revendication 1. Le dispositif qui présente une forme générale longiligne pour s'étendre en hauteur est plus particulièrement destiné à être agencé dans une ouverture murale de bâtiment en appui par ses deux extrémités distales contre les surfaces inférieure et supérieure de l'ouverture murale, et à procurer une surface de soutien pour l'élément de bâtiment dans un plan perpendiculaire (plan horizontal) à la direction générale longitudinale du dispositif.

En particulier, le dispositif d'aide au soutien provisoire et/ou au montage d'un élément de bâtiment, comporte un mât télescopique destiné à être calé par ses deux extrémités entre deux surfaces d'appui, et au moins un bras à fonction de soutien, destiné à supporter ledit élément de construction, le bras étant articulé pour adopter soit une position en équerre par rapport au mât, dite position de soutien, soit une position parallèle au mât, dite position rangée, et le bras étant apte à être mobile en translation le long du mât et à être verrouillé dans sa position de soutien. Le bras en équerre est en particulier agencé en porte-à-faux par rapport au mât. Le bras et son système de fixation sont conçus pour porter un poids maximum notamment de 25 kg. Le bras peut être mobile en translation dans sa position en équerre par rapport au mât (y compris lorsqu'il soutient un élément). Selon une caractéristique, le dispositif comprend un système de blocage apte à auto-bloquer en descente le bras en position de soutien (le système de blocage étant apte à autoriser la montée du bras en position de soutien par simple poussée manuelle sur une partie de liaison dudit bras avec le mât).

Ainsi, le dispositif permet, grâce au mât télescopique et à son bras en équerre qui est mobile en translation le long du mât, de positionner le bras à la hauteur souhaitée et de soutenir l'élément de construction en position horizontale à cette hauteur. En outre, le bras dans sa position rangée hors utilisation du dispositif, se présente non plus transversalement au mât mais parallèlement, procurant un dispositif longiligne unidirectionnel pour minimiser son encombrement. L'aspect télescopique du mât assure une grande hauteur d'utilisation dans son agencement totalement déployé et engendre par ailleurs dans sa position rentrée, un dispositif ramassé sur lui-même, peu encombrant.

Dans la suite de la description le terme de « hauteur », les qualificatifs « supérieur », « inférieur », « haut » et « bas » d'un composant du dispositif sont utilisés dans le cadre d'une installation du dispositif, relative à une notion verticale selon laquelle s'étend le mât du dispositif.

Dans le cadre d'une installation d'un volet roulant qui présente une certaine longueur, le dispositif sera utilisé par paire en espaçant deux dispositifs, les deux bras en équerre des deux mâts formant alors un plan de soutien à la manière d'une tablette ou d'une console afin de porter le volet prêt à être fixé ; l'installateur peut être seul pour déposer à la hauteur voulue le volet sur le plan de soutien et finaliser sa fixation. En outre, le réglage de la hauteur du bras par le coulissement du bras le long du mât peut être mis en œuvre alors que le bras est à l'équerre et porte l'élément de bâtiment tel que le volet roulant. L'opérateur ne fatigue pas puisque l'élément de bâtiment est soutenu par le ou les dispositifs, et l'opérateur n'a qu'à monter ou descendre chacun des bras indépendamment pour ajuster la hauteur, à droite comme à gauche de l'élément.

Selon une caractéristique, le bras dans sa position en équerre est rabattable contre le mât. Selon une caractéristique, le bras est mobile en pivotement pour passer d'une position rangée à la position en équerre et inversement.

Selon une caractéristique, le bras comprend une surface à fonction de support, qui est plane, et de préférence la surface de support est en vis-à-vis du mât en position rangée. Avantageusement, le bras présente une largeur de l'ordre de l'épaisseur du mât.

Avantageusement, la surface de support comporte un revêtement de protection tel qu'un revêtement en matière plastique, en particulier en élastomère, de préférence le revête-ment de protection étant accouplé de manière amovible à la surface de support, notamment par clippage. De préférence, le revêtement de protection est déplaçable le long de la surface de support. Le revêtement de protection sert à protéger l'élément à installer. De plus, le matériau élastomère évite aussi à l'élément de glisser. L'amovibilité du revêtement de protection permet de le changer s'il est abîmé. De préférence, le revêtement de protection est rigide (pour ne pas s'affaisser lorsque l'élément de bâtiment repose sur lui) et présente une gorge coopérant avec l'épaisseur du mât en position rangée du bras (ce qui optimise l'encombrement).

Selon une caractéristique, le bras comporte une butée. La butée est destinée à coopérer avec l'élément à porter pour limiter le risque de basculement de l'élément. De préférence, la butée est réglable en position linéaire le long du bras, et blocable en position, ce qui permet de s'adapter à la largeur de l'élément pour le bloquer. De préférence, la butée est réglable en position angulaire dans un plan perpendiculaire au bras lorsque le bras est en position de soutien, la butée étant blocable en position. En particulier, la butée est blocable en position via une molette de serrage. De préférence, la butée coopère pour sa fixation au bras avec une fente longitudinale agencée dans une face latérale du bras (face perpendiculaire à la surface de support).

Selon une caractéristique, le bras comporte un moyen d'attache du bras au mât dans sa position rangée. Avantageusement, la butée a la fonction de moyen d'attache du bras en position rangée en coopérant par accrochage avec le mât, de préférence la butée comprenant une forme mâle coopérant avec une forme femelle prévue dans un embout solidaire d'une extrémité distale du mât.

Selon une caractéristique, le dispositif comporte une pièce d'interface qui comprend un axe de pivotement autour duquel est agencé et peut pivoter le bras, et qui est apte à coulisser le long du mât.

Selon une caractéristique, la pièce d'interface comprend un système de blocage coopérant avec le mât pour bloquer en position la pièce d'interface sur le mât et par conséquent verrouiller en position le bras (en équerre). De préférence, le système de blocage est à rappel élastique ; le système de blocage est ainsi autobloquant. De préférence, le système de blocage est conçu de façon à pouvoir manuellement pousser la pièce d'interface pour la lever et monter le bras, et lorsque la pièce d'interface est relâchée, celle-ci se bloque automatiquement contre le mât empêchant sa descente et la descente du bras. Le système de blocage doit être actionné pour fairé descendre la pièce d'interface afin de descendre le bras en équerre et donc descendre à la hauteur souhaitée l'élément de bâtiment porté par le bras en équerre ; dès que le système de blocage est relâché, la pièce d'interface est automatiquement bloquée. Le rappel élastique procure un blocage immédiat, ce qui avantageusement procure un réglage précis de la hauteur, au millimètre près. De plus, l'élément de bâtiment reposant plutôt sur deux dispositifs à la fonction de console mais avec deux bras indépendants l'un de l'autre, l'opérateur peut soigneusement régler indépendamment la hauteur de chaque bras et ajuster parfaitement la hauteur de l'élément, à droite comme à gauche, et cela sans fatigue puisqu'il n'a pas à porter lui-même l'élément. En particulier, le système de blocage comporte une pièce de blocage flexible et un ressort de rappel en applique contre la pièce de blocage, la pièce de blocage comprend un trou traversant pour le passage du mât et est reliée à la pièce d'interface en étant inclinée (ou arc-boutée) par rapport au mât et coincée contre le mât en position de repos du ressort de rappel, ce qui empêche tout coulissement en descente de la pièce d'interface autour du mât. En appuyant sur la pièce de blocage, cela permet de la positionner dans un plan parfaitement perpendiculaire au mât pour ne plus être coincée contre le mât, rendant le coulissement possible de la pièce de blocage et de la pièce d'interface autour du mât. Dès que l'utilisateur n'appuie plus sur la pièce de blocage, le ressort de rappel engendre automatiquement la remise en position inclinée et coincée de la pièce de blocage contre le mât.

Avantageusement, la pièce d'interface ménage avec le mât un espace libre pour former une poignée de préhension.

Selon une caractéristique, la pièce d'interface comporte une extension de direction oblique par rapport au mât, de sorte à déporter le bras en hauteur par rapport à une extrémité dite supérieure du mât. L'extension de direction oblique s'étend vers l'opposé du système de blocage en coulissement. Le bras en équerre peut alors être agencé dans un plan encore plus haut que le mât, ce qui peut présenter un intérêt dans certaines installations pour lesquelles l'élément à monter doit être disposé à l'extérieur et au-dessus de l'ouverture murale.

Selon une caractéristique, le mât qui présente deux extrémités distales, comporte des embouts disposés aux extrémités distales, de préférence les embouts qui présentent des faces d'appui destinées à la mise en applique du dispositif dans l'ouverture murale, comportent une ou plusieurs rainures sur les faces d'appui, les rainures étant destinées à coopérer avec un profil nervuré de l'ouverture murale. Les embouts sont dans un revêtement en matière plastique pour protéger les surfaces d'appui d'une ouverture murale ou les menuiseries. Les embouts avec leurs formes rainurées ont également pour but de s'adapter aux formes de menuiseries.

L'invention est également relative à un ensemble comportant au moins deux dispositifs précités de l'invention.

L'invention porte aussi sur une utilisation du dispositif précité de l'invention pour le montage en hauteur d'un élément de bâtiment, notamment d'un volet roulant, d'un store ou d'un caisson, dans une ouverture murale ou juste au-dessus de l'ouverture murale.

La présente invention est maintenant décrite à l'aide d'exemples uniquement illustratifs et nullement limitatifs de la portée de l'invention, et à partir des illustrations jointes, dans lesquelles :
- la figure 1 est une vue de côté d'un exemple de réalisation du dispositif selon l'invention d'aide au soutien et au montage d'un élément de bâtiment avec son bras bloqué en position rangée ;
- la figure 2 est une vue en perspective du dispositif de la figure 1 avec son bras en équerre et en position verrouillée ;
- la figure 3 représente une vue en perspective de deux dispositifs de la figure 2, les dispositifs étant installés dans une ouverture murale de bâtiment et procurant avec leurs bras en équerre, un plan horizontal de soutien destiné au support d'un élément de bâtiment ;
- la figure 4 correspond à une vue en coupe d'une ouverture murale dans laquelle est visible en vue de côté le dispositif de la figure 2, le dispositif présentant son mât entièrement déployé en hauteur ;
- la figure 5 correspond à la figure 4 avec le bras en équerre agencé en extrémité distale du mât, et même au-delà de la hauteur du mât pour disposer un caisson de volet roulant contre le linteau de l'ouverture murale ;
- la figure 6 illustre une vue en perspective de détail du bras en équerre du dispositif de la figure 2 et montrant la butée dans une certaine position ;
- la figure 7 correspond à la figure 6 avec la butée dans une autre position ;
- la figure 8 est une vue en perspective de détail du dispositif de la figure 1, montrant le bras rangé et bloqué en position ;
- la figure 9 illustre une variante de réalisation du dispositif de l'invention.

Le dispositif 1 de l'invention d'aide au soutien provisoire et/ou au montage d'un élément de bâtiment, illustré sur les figures est ici décrit quant au montage d'un volet roulant 2 (figure 5), sans toutefois y être limité.

Le dispositif 1 comprend un corps général longiligne 10 s'étendant selon une direction longitudinale et présente en position d'utilisation un plan de soutien P perpendiculaire au corps longiligne.

Pour l'installation d'un volet roulant, le dispositif 1 sera en particulier utilisé par paire comme montré sur la figure 3. Deux dispositifs 1 sont disposés dans une ouverture murale 20 en s'étendant et en étant appuyés par leurs deux extrémités distales opposées 1A et 1B entre la pièce d'appui 21 et le linteau ou la voussure 22. Les dispositifs 1 s'étendant verticalement permettent de configurer le plan de soutien P selon un disposition horizontale pour porter provisoirement le volet 2 et l'agencer à la hauteur voulue juste en-dessous du linteau 22 ou l'agencer à hauteur du linteau (figure 5).

Les figures 1 à 8 illustrent un exemple préféré de réalisation du dispositif 1 afin de déporter si besoin le plan de soutien P suffisamment à distance du corps longiligne 10 et au-dessus pour soutenir le volet 2 complètement à l'extérieur de l'ouverture murale 20 et à la hauteur du linteau 22. La figure 9 illustre une variante de réalisation du dispositif 1 plus simple de fabrication mais pour laquelle le plan de soutien ne peut pas être déporté audessus du dispositif.

Le dispositif 1 comporte un mât 10 constituant le corps longiligne et au moins un bras 3 qui est articulé pour adopter soit une position d'utilisation en étant disposé en équerre par rapport à l'axe longitudinal du mât (figures 2, 4 et 5), soit une position rangée en étant agencé parallèlement au mât (figures 1 et 8). De plus, le bras 3 est apte à être mobile en translation le long du mât 10 de façon à adapter la hauteur du plan de soutien P, et est verrouillable en position d'utilisation à la hauteur souhaitée.

L'encombrement du dispositif 1 est minimisé en position hors utilisation et en position rangée du bras 3 : il présente notamment une longueur de l'ordre de 1,3 m et des dimensions en épaisseur de l'ordre de 10 cm par 15 cm. Pour son utilisation, le dispositif 1 peut atteindre au niveau du mât déployé une longueur de l'ordre de 2,3 m. Le bras présente une surface de support de l'ordre de 40 cm.

Le mât 10 est télescopique pour s'adapter à la hauteur de l'ouverture murale 20. Le mât 10 comporte un premier montant 11 et un second montant 12 logé dans le premier montant 11. A titre d'exemple nullement limitatif, c'est le premier montant 11 constituant la partie supérieure du mât 10 qui se déploie par rapport au second montant 12 de partie inférieure, la fonction télescopique pour déployer et rétracter le premier montant 11 étant obtenue par un ressort de compression logé à l'intérieur du premier montant et prenant appui sur l'extrémité du second montant. Une molette de serrage 13 accessible sur un côté du premier montant 11 permet de verrouiller la longueur de déploiement dudit premier montant pour régler la hauteur du mât 10.

Le dispositif 1 comporte une pièce d'interface 4 reliant le bras 3 au mât 10 et assurant l'ar- , ticulation du bras 3 par rapport au mât 10. La mobilité en translation du bras 3 est assurée par la mobilité en translation de la pièce d'interface 4 le long du mât 10. La pièce d'interface 4 possède également la fonction de système de verrouillage du bras 3 en position d'utilisation. A cet effet, la pièce d'interface 4 comprend un système 5 de blocage en translation de ladite pièce d'interface 4 par rapport au mât 10, engendrant un verrouillage en particulier en descente du bras 3 par rapport à sa position le long du mât 10.

La pièce d'interface 4 comporte une partie entourant et montée sur le mât 10 en étant accouplée au système 5 de blocage, et une partie comprenant un axe de pivotement 6 pour l'articulation du bras 3. Le bras 3 décrit plus loin est porté par l'axe de pivotement 6.

Dans l'exemple des figures 1 à 8, la pièce d'interface 4 comporte (de manière mieux visible sur les figures 2, 6 et 7) deux flasques 40 et 41 parallèles et opposés s'étendant longitudinalement au mât 10. En partie inférieure et en partie supérieure, les flasques 40 et 41 sont reliés par deux platines supérieure 42 et inférieure 43 opposées, perpendiculaires aux flasques. Chacune des platines 42 et 43 est dotée d'un orifice traversant respectif 42', 43' pour le passage du mât 10. Les platines 42 et 43 sont perpendiculaires au mât 10. Un jeu existe entre chacun des orifices 42', 43' et le mât 10 pour permettre le coulissement de la pièce 4 le long du mât 10. Le système 5 de blocage est disposé en partie inférieure de la pièce d'interface 4. Le système 5 de blocage est de préférence un système autobloquant en descente de la pièce d'interface 4 et donc du bras 3, y compris du bras en équerre et en soutient du volet 2.

A titre d'exemple nullement limitatif du système 5 de blocage en translation par gravité de la pièce d'interface 4, ledit système 5 comporte une pièce de blocage 50 telle que sous la forme d'une plaquette 50 arc-boutée et entourant le mât 10 et un ressort de rappel 51 pris en sandwich entre la plaquette 50 et la platine inférieure 43 de la pièce d'interface 4. La plaquette 50 est dotée d'un trou 50' avec un jeu pour le passage du mât 10 et est arc-boutée afin qu'en position de repos du ressort de rappel 51, la plaquette 50 ne soit pas parfaitement perpendiculaire au mât 10 mais soit en biais et s'appuie par coincement contre le mât pour empêcher le coulissement par gravité de la pièce d'interface 4 autour du mât. La plaquette 50 est suffisamment flexible afin qu'en appuyant sur celle-ci (ce qui comprime le ressort de rappel 51), elle se positionne dans un plan perpendiculaire au mât 10 pour autoriser la descente de la pièce d'interface 4. Dès qu'il faut à nouveau bloquer le coulissement vers le bas, l'opérateur n'a qu'à relâcher la contrainte exercée sur la plaquette 50 qui revient alors automatiquement, via le ressort de rappel 51, dans sa position en biais par rapport au mât 10.

Sur la variante de la figure 9, la pièce d'interface présente une forme générale en U et comprend une âme 40' et deux ailes opposées et en regard, et perpendiculaires à l'âme et correspondant aux platines 42 et 43 de l'exemple des autres figures. Le système 5 de blocage est le même.

Avantageusement, la pièce d'interface 4 entoure le mât 10 en ménageant un espace libre 4' entre elle et le mât 10 (figure 1) pour autoriser le passage de l'épaisseur d'une main. La pièce d'interface 4 peut ainsi former une poignée de préhension pour transporter le dispositif 1.

Le bras 3 est articulé par rapport à la pièce 4 via l'axe de pivotement 6. L'axe de pivotement 6 est agencé dans un plan perpendiculaire au mât 10. Il est solidaire de la pièce d'interface 4. Le bras 3 présente une extrémité proximale 30 reliée à l'axe 6 et une extrémité libre 31. Le bras 3 est porté par l'axe de pivotement 6 et pivote autour de lui. Le bras 3 est mobile en rotation entre ses deux positions, la position rangée parallèle au mât 10 et la position de soutien perpendiculaire au mât 10.

En position rangée, le bras 3 présente son extrémité libre 31 qui est agencée à l'opposé de la pièce d'interface 4 et de préférence au niveau de l'une des extrémités 1A du mât 10. Le bras 3 est apte à être verrouillé en position rangée, comme il sera vu ultérieurement. En position de soutien, le bras 3 a pivoté de 90° par rapport à sa position rangée et reste à l'équerre via une butée 60 (figure 7, figure 9) solidaire de la pièce d'interface 4.

Sur la figure 9, l'axe de pivotement 6 est porté par l'aile ou la platine supérieure 42 ; le bras 3 à l'équerre se positionne alors par son extrémité proximale 30 contre le mât 10 (ou à proximité immédiate). Sur les autres figures, le bras 3 est déporté par rapport au mât 10, son extrémité proximale 30 et l'axe de pivotement 6 étant à distance du mât 10, et de préférence décalés en hauteur par rapport à la partie supérieure de la pièce d'interface 4 entourant le mât 10. Cette configuration déportée permet comme déjà dit de surélever le plan P de soutien par rapport à l'extrémité distale 1A du mât 10. La pièce d'interface 4 comporte en particulier une extension 44 de direction oblique par rapport au mât 10 et dans la direction opposée à la partie inférieure de la pièce d'interface 4 (ou au système 5 de blocage).

Le bras 3 présente de préférence une forme générale sensiblement parallélépipédique. Le bras 3 comporte une surface de support 32 et deux faces latérales opposées 33 et 34 transversales à la surface de support 32.

La surface de support 32 est plane et tournée vers le mât 10 en position rangée (et donc tournée vers le haut en position d'utilisation du dispositif 1). De préférence, la surface de support 32 comprend un revêtement de protection 32' tel qu'en élastomère pour protéger le volet 2 à soutenir. Le revêtement de protection 32' est en particulier rigide. Le revêtement de protection 32' est de préférence accouplé de manière amovible à la surface de support 32. La surface de support 32 comporte par exemple une lumière longitudinale 32" dans laquelle est apte à être clipsé le revêtement de protection 32'. Le revêtement de protection 32' ne s'étend pas forcément sur toute la longueur de la surface de support mais est ajustable en position par rapport à la longueur de la surface de support, en particulier en adaptant son positionnement le long de la lumière 32". Par exemple, le revêtement de protection 32 sur la figure 4 n'est pas à la même position que sur la figure 5. De plus, le revêtement rigide 32' présente dans l'exemple illustré une gorge 32A qui sert à loger le mât 10 (figure 8) en position rangée du bras 3, procurant un rabattement compact du bras.

Avantageusement, le bras 3 comporte une butée 35 destinée à servir de butée latérale par rapport l'élément de bâtiment 2 à soutenir sur la surface de support 32. La butée 35 présente un corps plutôt de forme plate. La butée 35 est disposée le long du bras 3 et est fixée à l'une des faces latérales 33. De préférence, la butée 35 est réglable en position linéaire par rapport à la direction longitudinale du bras 3. A cet effet, la face latérale 33 du bras comporte une fente 36 longitudinale dans laquelle peut coulisser la butée 35. Le blocage en position linéaire de la butée 35 est par exemple réalisé par une molette de serrage 7. De préférence, la butée 35 est en outre apte à pivoter autour d'un axe transversal à la direction longitudinale du bras 3 et dans un plan parallèle à la face latérale 33. La butée 35 peut ainsi prendre diverses positions angulaires par rapport au plan P de la surface de support 32, comme une position perpendiculaire (figures 2 et 7), ou une position inclinée vers le mât selon donc un angle aigu par rapport à la surface de support 32 (figure 4) ou encore une position inclinée vers l'opposé du mât 10 selon donc un angle obtus par rapport à la surface de support 32 (figure 6). L'axe de pivotement de la butée 35 et son blocage en position angulaire est réalisé également par la molette de serrage 7. De préférence, pour garantir l'accouplement de la butée 35 avec le bras 3, la butée 35 comporte un ergot 36' qui fait saillie par rapport au plan général du corps de la butée et en direction du bras 3, et qui se loge dans la fente 36 (figures 2, 6 et 7). En outre, pour verrouiller le bras 3 en position rangée, comme décrit plus loin, la butée 35 comprend de manière coplanaire au corps général une forme mâle 37 disposée à 90°. La forme mâle 37 comprend d'ailleurs l'ergot 36'.

Avantageusement, le mât 10 comprend en ses deux extrémités opposées 1A et 1B respectivement des embouts 8A et 8B. Les embouts 8A et 8B sont dans un revêtement de protection, tel qu'en élastomère, pour ne pas abîmer l'ouverture murale 20 lorsque le dispositif 1 est en appui.

De préférence, les embouts 8A et 8B comportent sur leur face tournée à l'opposé du mât 10, face destinée à servir de surface d'appui en position d'utilisation du dispositif 1, au moins une et de préférence plusieurs rainures 80. Les rainures 80 s'étendent donc horizontalement en position d'utilisation du dispositif 1. Les rainures 80 s'étendent perpendiculairement à la direction du bras 3. En fonction de la mise en œuvre dans l'ouverture murale, une rainure 80 peut servir à coopérer avec la feuillure d'une fenêtre.

Par ailleurs, l'embout 8A qui est disposé du côté du bras 3 dans sa position rangée, comporte un moyen de retenue 81 du bras 3 rabattu. Par exemple, l'embout 8A comporte en tant que moyen de retenue 81 une forme femelle (figures 2 et 8) dans laquelle s'engage la forme mâle 37 de la butée 35. Pour assurer la retenue, la butée 35 a dû être tournée parallèlement et en regard de la face latérale 33 du bras, parallèlement et contre la fente 36.

La mise en œuvre du dispositif 1 est la suivante. L'opérateur installe verticalement deux dispositifs 1 espacés dans l'ouverture murale 20 comme illustré sur la figure 3 et dans la position encore rangée des bras 3 ; l'installateur a ajusté la hauteur de déploiement de chaque mât 10 télescopique pour que celui-ci soit en appui en compression entre les surfaces d'appui 21 et 22 de l'ouverture murale. Puis, pour chaque dispositif 1, il fait coulisser la pièce d'interface 4 pour sortir la forme mâle 37 de retenue en dehors de la forme femelle 81 de l'embout supérieur 8A. Il poursuit la translation de la pièce d'interface 4 pour l'agencer à la hauteur souhaitée. Pour la descente de la pièce d'interface 4, il appuie sur la plaquette 50 du système de blocage 5. Lorsque l'opérateur n'appuie plus sur la plaquette 50 du système de blocage 5, la pièce d'interface 4 se verrouille automatiquement autour du mât 10. L'opérateur bascule chacun des bras 3 dans leur position en équerre. L'ensemble des deux dispositifs 1 avec les bras 3 espacés est alors opérationnel en procurant un plan P de soutien horizontal ou une console pour accueillir et supporter l'élément de bâtiment 2 à monter au niveau de l'ouverture murale. Pour ajuster (au millimètre) la hauteur du plan P aussi bien à droite qu'à gauche, l'opérateur peut même lorsque les bras 3 en équerre soutiennent l'élément 2 monter ou descendre les bras.

## Revendications

1. Dispositif (1) d'aide au soutien provisoire et/ou au montage d'un élément de bâtiment, comportant un mât (10) télescopique, **caractérisé en ce qu'**il comporte en outre au moins un bras (3) à fonction de soutien, le bras (3) étant articulé pour adopter soit une position en équerre par rapport au mât (10), dite position de soutien, soit une position parallèle au mât (10), dite position rangée, et le bras (3) étant apte à être mobile en translation le long du mât et être verrouillé dans sa position de soutien.

2. Dispositif selon la revendication 1, **caractérisé en ce que** le bras (3) est mobile en pivotement pour passer d'une position rangée à la position en équerre et inversement.

3. Dispositif selon la revendication 1 ou 2, **caractérisé en ce que** le bras (3) comprend une surface de support (32) qui est plane, et de préférence la surface de support (32) est en vis-à-vis du mât (10) en position rangée.

4. Dispositif selon la revendication précédente, **caractérisé en ce que** la surface de support (32) comporte un revêtement de protection (32') tel qu'un revêtement en matière plastique, en particulier en élastomère, de préférence le revêtement de protection étant accouplé de manière amovible à la surface de support.

5. Dispositif selon l'une quelconque des revendications précédentes, **caractérisé en ce que** le bras (3) comporte un moyen d'attache (37) du bras (3) au mât (10) dans sa position rangée.

6. Dispositif selon l'une quelconque des revendications précédentes, **caractérisé en ce que** le bras (3) comporte une butée (35) destinée à procurer une butée pour l'élément de bâtiment.

7. Dispositif selon la revendication précédente, **caractérisé en ce que** la butée (35) est réglable en position le long du bras (3) et/ou est réglable en position angulaire dans un plan perpendiculaire au bras (3) lorsque le bras est en position de soutien, la butée (35) étant blocable en position, en particulier blocable via une molette de serrage (7).

8. Dispositif selon la revendication 6 ou 7, **caractérisé en ce que** la butée (35) coopère pour sa fixation au bras (3) avec une fente (36) longitudinale agencée dans une face latérale (33) du bras.

9. Dispositif selon la revendication 6 ou 7, **caractérisé en ce que** la butée (35) a la fonction de moyen d'attache du bras en position rangée en coopérant par accrochage avec le mât (10), de préférence la butée comprenant une forme mâle (37) coopérant avec une forme femelle (81) prévue dans un embout (8A) solidaire d'une extrémité distale du mât (10).

10. Dispositif selon l'une quelconque des revendications précédentes, **caractérisé en ce qu'**il comporte une pièce d'interface (4) qui comprend un axe de pivotement (6) autour duquel est agencé et peut pivoter le bras (3), et qui est apte à coulisser le long du mât (10).

11. Dispositif selon la revendication précédente, **caractérisé en ce que** la pièce d'interface (4) comprend un système de blocage (5) coopérant avec le mât (10) pour bloquer en position la pièce d'interface (4) sur le mât, de préférence, le système de blocage (5) est autobloquant en descente et est à rappel élastique.

12. Dispositif selon l'une quelconque des revendications 10 ou 11, caractérisé en ce la pièce d'interface (4) comporte une extension (44') de direction oblique par rapport au mât (10), de sorte à déporter le bras en hauteur par rapport à une extrémité (1A) dite supérieure du mât.

13. Dispositif selon l'une quelconque des revendications précédentes, **caractérisé en ce que** le mât (10) qui présente deux extrémités distales (1A, 1B), comporte des embouts (8A, 8B) disposés aux extrémités distales (1A, 1B), de préférence les embouts (8A, 8B) qui présentent des faces d'appui, comporte une ou plusieurs rainures (80) sur les faces d'appui.

14. Ensemble comportant au moins deux dispositifs (1) selon l'une quelconque des revendications précédentes.

15. Utilisation du dispositif selon l'une quelconque des revendications 1 à 13 ou utilisation de l'ensemble selon la revendication 14, pour le montage en hauteur d'un élément de bâtiment (2), notamment d'un volet roulant, d'un store ou d'un caisson, dans une ouverture murale ou juste au-dessus de l'ouverture murale.

## Patentansprüche

1. Vorrichtung (1) zur Unterstützung der temporären Stützung und/oder der Montage eines Bauelements, bestehend aus einem teleskopischen Mast (10), **dadurch gekennzeichnet, dass** sie weiterhin mindestens einen Arm (3) mit Stützfunktion umfasst, wobei der Arm (3) gelenkig ist, sodass er entweder rechtwinklig zum Mast (10) steht, bezeichnet als Stützposition, oder in einer Position parallel zum Mast (10), bezeichnet als eingefahrene Position, wobei der Arm (3) in der Lage ist, sich entlang des Masts zu bewegen und in Stützposition verriegelt zu werden.

2. Die Vorrichtung nach Anspruch 1, **dadurch gekennzeichnet, dass** der Arm (3) schwenkbar beweglich ist, um von der eingezogenen Position in die rechtwinklige Position zu wechseln und umgekehrt.

3. Die Vorrichtung nach Anspruch 1 oder 2, **dadurch gekennzeichnet, dass** der Arm (3) eine flache Stützfläche (32) umfasst und die Stützfläche (32) dem Mast (10) in der eingezogenen Position vorzugsweise gegenüber liegt.

4. Die Vorrichtung nach dem vorstehenden Anspruch, **dadurch gekennzeichnet, dass** die Stützfläche (32) eine Schutzbeschichtung (32') aufweist, zum Beispiel eine Kunststoffbeschichtung, insbesondere aus Elastomer, und die Schutzbeschichtung vorzugsweise abnehmbar mit der Stützfläche verbunden ist.

5. Die Vorrichtung nach dem vorstehenden Anspruch, **dadurch gekennzeichnet, dass** der Arm (3) ein Befestigungsmittel (37) für den Arm (3) am Mast (10) in eingezogener Position umfasst.

6. Die Vorrichtung nach einem der vorstehenden Ansprüche, **dadurch gekennzeichnet, dass** der Arm (3) einen Anschlag (35) umfasst, der als Anschlag für das Bauelement dient.

7. Die Vorrichtung nach dem vorstehenden Anspruch, **dadurch gekennzeichnet, dass** der Anschlag (35) in der Position entlang des Arms (3) und/oder in der winkligen Position in einer Ebene senkrecht zum Arm (3) verstellbar ist, wenn der Arm sich in der Stützposition befindet, wobei der Anschlag (35) in Position verriegelbar ist, insbesondere über ein Klemmrad (7).

8. Die Vorrichtung nach Anspruch 6 oder 7, **dadurch gekennzeichnet, dass** der Anschlag (35) zu seiner Befestigung am Arm (3) mit einem Längsschlitz (36) in einer Seitenfläche (33) des Arms zusammenwirkt.

9. Die Vorrichtung nach Anspruch 6 oder 7, **dadurch gekennzeichnet, dass** der Anschlag (35) eine Funktion als Befestigungsmittel für den Arm in der eingezogenen Position durch Zusammenwirken mit dem Mast (10) ausübt, wobei der Anschlag vorzugsweise eine männliche Form (37) umfasst, die mit einer weiblichen Form (81) zusammenwirkt, die in einer Endkappe (8A) am distalen Ende des Masts (10) vorgesehen ist.

10. Die Vorrichtung nach einem der vorstehenden Ansprüche, **dadurch gekennzeichnet, dass** sie ein Schnittstellenteil (4) umfasst, das eine schwenkbare Achse (6) umfasst, um die der Arm (3) angeordnet ist und gedreht werden kann, und das am Mast entlanggleiten kann (10).

11. Die Vorrichtung nach dem vorstehenden Anspruch, **dadurch gekennzeichnet, dass** das Schnittstellenteil (4) ein Verriegelungssystem (5) umfasst, das mit dem Mast (10) zum Verriegeln des Schnittstellenteils (4) in Position am Mast zusammenwirkt, wobei das Verriegelungssystem (5) vorzugsweise beim Herunterfahren selbstverriegelnd ist und einen Federrückzug aufweist.

12. Die Vorrichtung nach Anspruch 10 oder 11, **dadurch gekennzeichnet ist, dass** das Schnittstellenteil (4) eine Verlängerung (44') in Schrägrichtung zum Mast (10) umfasst, um den Arm in Höhe gegenüber einem sogenannten oberen Ende (1A) des Masts zu verschieben.

13. Die Vorrichtung nach einem der vorstehenden Ansprüche, **dadurch gekennzeichnet ist, dass** der Mast (10) zwei distale Enden (1A, 1B) aufweist, Endkappen (8A, 8B) an den distalen Enden (1A, 1B) besitzt und die Endkappen (8A, 8B) vorzugsweise Lagerflächen und eine oder mehrere Rillen (80) in den Lagerflächen aufweisen.

14. Eine Baugruppe, die mindestens zwei Vorrichtungen (1) nach einer der vorstehenden Ansprüche umfasst.

15. Die Verwendung der Vorrichtung nach einem der Ansprüche 1 bis 13 oder die Verwendung der Baugruppe nach Anspruch 14 für die Montage eines Bauelements (2), insbesondere eines Rollladens, einer Markise oder eines Kastens in einer Wandöffnung oder direkt über der Wandöffnung.

## Claims

1. A device (1) to provide temporary support and/or to aid installation of a building element, comprising a telescopic pole (10), **characterised in that** it further comprises at least one support arm (3), the arm (3) being articulated adopt either a position at right angles to the pole (10), called the support position, or a position parallel to the pole (10), called the stowed position, and the arm (3) being mobile by sliding along the length of the pole (10) and of being locked in its support position.

2. A device as per claim 1, **characterised in that** the arm (3) can pivot to switch from a stowed position to a right-angle position and back again.

3. A device according to claims 1 or 2, **characterised in that** the arm (3) includes a flat support surface (32); the support surface (32) preferably faces towards the pole (10) in the stowed position.

4. A device according to the preceding claim, **characterised in that** the support surface (32) includes a protective covering (32'), such as a plastic coating and in particular an elastomeric coating; the protective covering should preferably be attached to the support surface (32) but detachable from it.

5. A device according to any one of the preceding claims, **characterised in that** the arm (3) includes a means (37) of securing the arm (3) to the pole (10) in its stowed position.

6. A device according to any one of the preceding claims, **characterised in that** the arm (3) includes a stop (35) designed to provide a stop for the building element.

7. A device according to the preceding claim, **characterised in that** the stop (35) is adjustable in position along the arm (3) and/or is adjustable in angular position in a plane perpendicular to the arm (3) when the arm is in the support position; the stop (35) can be locked in position, particularly by means of a locking knob (7).

8. A device according to claims 6 or 7, **characterised in that** the stop (35) engages with a longitudinal slot (36) provided in a side face (33) of the arm to secure it to the arm (3).

9. A device according to claims 6 or 7, **characterised in that** the stop (35) acts as a means of securing the arm (3) in the stowed position by engaging with the pole (10); preferably, the stop (35) includes a male part (37) that engages with a female part (81) provided in an end cap (8A) fitted to a distal end of the pole (10).

10. A device according to any one of the preceding claims, **characterised in that** it includes an interface part (4) that includes a pivot pin (6) around which the arm (3) is mounted and can pivot, and which is able to slide along the pole (10).

11. A device according to the preceding claim, **characterised in that** the interface part (4) includes a locking system (5) that engages with the pole (10) to lock the interface part (4) in position on the pole (10); preferably, the locking system (5) is self-locking during descent and has a return spring.

12. A device according to any one of claims 10 or 11, **characterised in that** the interface part (4) includes an extension (44') at an angle to the pole (10), so as to offset the arm (3) upwards relative to what is referred to as the upper end (1A) of the pole (10).

13. A device according to any one of the preceding claims, **characterised in that** the pole (10), which has two distal ends (1A, 1B), includes end caps (8A, 8B) fitted at the distal ends (1A, 1B); the end caps (8A, 8B), which have bearing surfaces, preferably have one or more grooves (80) on the bearing surfaces.

14. An assembly comprising at least two devices (1) as defined in any one of the preceding claims.

15. Use of the device according to any one of claims 1 to 13, or use of the assembly according to claim 14, to install a building element (2) at a given height, in particular a roller shutter, a blind or a housing, in a wall opening or immediately above the wall opening.
